# EUROPÄISCHE PATENTSCHRIFT

(11) **EP 0 859 110 B1**
(45) Veröffentlichungstag und Bekanntmachung des Hinweises auf die Patenterteilung: **23.04.2003**
(21) Anmeldenummer: 97122224.5
(22) Anmeldetag: 17.12.1997
(51) Int. Cl.: E05F 15/16, E05F 15/18

(54) **Vorrichtung zum Bewegen von Teilen eines Kraftfahrzeugs**
Motion device for vehicle parts
Dispositif de mouvement pour éléments de véhicules

(30) Priorität: 14.02.1997 DE 19705589
(43) Veröffentlichungstag der Anmeldung: 19.08.1998
(73) Patentinhaber: ROBERT BOSCH GMBH, 70442 Stuttgart (DE)
(72) Erfinder: Peter, Cornelius, 77815 Bühl (DE); Kleineidam, Gerhard, 77886 Lauf-Aubach (DE); Taubitz, Bernd, 71701 Schweiberdingen (DE); Ursel, Eckhard, 77815 Bühl (DE); Schmoll, Klaus-Peter, 74251 Lehrensteinsfeld (DE); Keuper, Gerhard, 71229 Leonberg (DE)

(56) Entgegenhaltungen:
- EP-A- 0 350 954
- DE-A- 4 026 216
- DE-C- 4 033 949
- FR-A- 2 473 101
- JP-A- 4 238 987
- US-A- 5 087 851
- US-A- 5 172 518

## Beschreibung

### Stand der Technik

Die Erfindung geht aus von einer Vorrichtung zum Bewegen von Teilen eines Kraftfahrzeugs nach der Gattung des unabhängigen Anspruchs. Aus der DE-PS 40 33 949 ist ein mit einem Elektromotor bewegbares Kraftfahrzeugfenster bekannt als Beispiel eines bewegbaren Teils. Am unteren Teil der Scheibenmitte ist hierzu ein Elektromotor angeordnet, der mit einer innerhalb des Türschachts bzw. der Fahrzeugwand angeordneten Spindel in Kraftwirkung tritt. Dieses Antriebskonzept schränkt den für andere Anwendungen nötigen Platzbedarf innerhalb des Türraums ein.

In der DE-OS 40 08 061 wird eine Vorrichtung zum Bewegen verschiebbarer Teile beschrieben, die zwei Zahnstangen umfaßt, auf denen von einem Antrieb bewegte Zahnräder abrollen. Die Zahnstangen sind nicht in der Führung integriert. Die bekannte Vorrichtung betrifft wieder einen Verstellantrieb für eine Kraftfahrzeugscheibe. Um einem Verkanten der Scheibe vorzubeugen, ist ein aufwendiges Antriebskonzept nötig, das die gesamte Türbreite beansprucht.

Aus der US 5,087,851 ist ein Ultraschallmotor bekannt, der aus einem Vibrationskörper besteht, der von zwei Piezoelementen in Schwingungen versetzt wird. Durch diese Schwingungen wird eine Platte in Bewegungen versetzt zur Betätigung eines Türschlosses eines Kraftfahrzeugs. Die eine Seite der Platte steht in Kontakt mit den beiden Füssen des u-förmigen Vibrationskörpers, die andere Seite ist auf Führungsrollen beweglich gelagert. Diese Bewegungsplatte ist außerdem mit dem Türknopf des Kraftfahrzeugs verbunden. In einem zweiten Ausführungsbeispiel bewegt der Ultraschallmotor mittelbar über ein Steuerkabel eine Antenne eines Kraftfahrzeugs. Gemäß Figur 6 wird das Steuerkabel von zwei Seiten jeweils von Ultraschallmotoren umgeben.

Der Erfindung liegt die Aufgabe zugrunde, ein kompaktes Antriebskonzept zu entwickeln, dessen Elemente platzsparend angeordnet sind. Die Aufgabe wird durch die Merkmale des unabhängigen Anspruchs gelöst.

### Vorteile der Erfindung

Die Kombination einer Vorrichtung zum Bewegen von Teilen eines Kraftfahrzeugs und des bewegenden Teils umfasst zumindest eine Führung, die zumindest eine Kante des Teils umschließt, und wobei das Teil entlang der Führung verschiebbar ist, sowie einen Motor, der in Wirkverbindung mit einem Mitnehmer steht, um das Teil zu bewegen, wobei der Mitnehmer in unmittelbarer Nähe zu der Führung angeordnet oder in der Führung integriert ist, sowie der Motor als piezoelektrischer Linearmotor ausgeführt ist und den Mitnehmer oder das Teil selbst u-förmig umschließt. Die den Mitnehmer bewegenden Elemente werden nahe der Führung untergebracht. Die Antriebselemente konzentrieren sich alle in der Nähe der Führung, wodurch der Platzbedarf gegenüber herkömmlichen Systemen reduziert wird. Der freibleibende Raum kann vorteilhafterweise dazu genutzt werden, Verstärkungsprofile für Seitenaufprallschutz oder für Seitenairbags unterzubringen, wenn durch das Antriebskonzept beispielsweise ein Seitenfenster verschoben wird. Die Sicherheit der Fahrzeuginsassen wird hierdurch erhöht.

In einer zweckmäßigen Weiterbildung ist vorgesehen, daß der Mitnehmer fest mit dem Teil verbunden und der Motor in unmittelbarer Nähe zu der Führung angeordnet oder in der Führung integriert ist. Weitergehende Platzersparnisse werden hierdurch realisiert, weil Übertragungselemente zwischen Mitnehmer und Motor entfallen.

Eine weitere vorteilhafte Ausgestaltung sieht vor, daß der Motor fest mit dem Teil verbunden ist. Dieses alternative Antriebskonzept entlastet die Führung von weiteren Antriebselementen.

Wenn als Teil ein Fenster verwendet ist, kann das Antriebskonzept im Türrahmen integriert werden, wodurch insbesondere die Türmitte für bereits genannte Anwendungen freibleibt. Zusätzliche Sicherheitssysteme können dort untergebracht werden.

In einer weiteren Ausgestaltung ist die Führung mittig zum Teil angeordnet. Damit wird durch die gleichmäßig wirkende Kraftübertragung einem Verkanten des Teils vorgebeugt. Zudem eignet sich dieses Antriebskonzept beilspielsweise auch für rahmenlose Türen.

Der Motor umschließt den Mitnehmer U-förmig. Insbesondere bei reibkraftschlüssigen Antrieben können die für die Öffnung bzw. -schließung des Teils notwendigen Kräfte leicht aufgebracht und übertragen werden.

Weitere zweckmäßige Weiterbildungen aus weiteren abhängigen Ansprüchen ergeben sich aus der Beschreibung.

### Zeichnung

Ausführungsbeispiele einer erfindungsgemäßen Vorrichtung sind in der Zeichnung dargestellt und in der nachfolgenden Beschreibung näher erläutert. Es zeigen Figur 1, 2 und 4 drei unterschiedliche Antriebskonzepte sowie Figur 3 einen möglichen Aufbau einer Führung.

### Beschreibung

Den folgenden Ausführungsbeispielen liegt exemplarisch die Anwendung bei einem Fenster zugrunde. Weitere Anwendungsmöglichkeiten der erfindungsgemäßen Vorrichtung bestehen beispielsweise für Sitz-, Spiegel- oder Schiebedachverstellung in einem Kraftfahrzeug.

Gemäß dem Ausführungsbeispiel von Figur 1 ist ein Mitnehmer 16 fest mit dem Fenster 10 verbunden. Das Fenster 10 läßt sich entlang einer Führung 12 verschieben. Der Motor 14 ist in der Führung 12 integriert und entlang der gesamten Führung angeordnet.

Bei dem Ausführungsbeispiel gemäß Figur 2 ist der Mitnehmer 16 in der Führung 12 integriert. Der Motor 14 ist fest mit dem Fenster 10 verbunden und steht mit dem Mitnehmer 16 in Antriebsverbindung.

Der horizontale Schnitt durch die Führung 12 zeigt einen winkelförmig ausgebildeten Mitnehmer 16, wobei der eine Schenkel des Winkels mit dem Fenster 10 verbunden ist. Das Ende des anderen Schenkels umschließt der Motor 14 U-förmig. Die Führung 12 führt sowohl den Mitnehmer 16 als auch die Kante des Fensters 10. Sie umschließt und befestigt den Motor 14.

Bei dem Ausführungsbeispiel gemäß Figur 4 ist der Mitnehmer 16 mittig fest mit dem Fenster 10 verbunden. Die Führung 12 erfolgt über diesen Mitnehmer 16, der mit dem Motor 14 in Antriebswirkung steht.

Gemäß Figur 1 ist der Mitnehmer 16 an der vertikalen Scheibenkante des Fensters 10 befestigt. Der mit dem Mitnehmer 16 in Antriebsverbindung stehende Motor 14 ist als Linearmotor ausgeführt und entlang der Führung 12 in dieser integriert. Als Motor 14 kommt ein reibkraftschlüssiger Antrieb in Form eines piezoelektrischen Linearmotors zum Einsatz. Wie in Figur 3 gezeigt, umschließt dieser Motor 14 den winkelförmigen Mitnehmer 16 U-förmig. Das Prinzip eines solchen Antriebs ist beispielsweise aus DE-OS 37 35 623 oder DE-OS 38 25 587 bekannt und bedarf keiner Erläuterung. Die Piezoelemente werden so zu Schwingungen angeregt, daß sich der Mitnehmer 16 relativ zu dem fest in der Führung 12 integrierten Motor 14 bewegt. Reibkraftschlüssigen Antriebe blockieren im stromlosen Zustand eine Bewegung des Fensters 10. Vorteilhafterweise umschließt die Führung 12 sowohl den Motor 14, der direkt an der Führung befestigt ist, sowie den Mitnehmer 16. Sie kann aus demselben Material bestehen wie eine herkömmliche Dichtlippe. Der Mitnehmer 16 ist nach außen hin nicht sichtbar in der Führung 12 integriert.

In einer nicht gezeichneten alternativen Ausführungsform wird der Motor 14 im Gegensatz zu Figur 3 um 90° versetzt so angeordnet, daß er U-förmig unmittelbar die Kante des Fensters 10 umschließt. Aus Gründen einer verbesserten Kraftübertragung kann an den Stellen, an denen der Motor 14 direkt angreift, eine reibungserhöhende Schicht aufgebracht werden. Die Führung 12 läßt sich konstruktiv dadurch weiter vereinfachen.

Das Ausführungsbeispiel gemäß Figur 2 stellt die kinematische Umkehr der ersten Ausführungsform dar. Der als Linearantrieb ausgeführte Motor 14 ist fest mit dem Fenster 10 verbunden. Er steht in Antriebsverbindung mit dem Mitnehmer 16, der auf der ganzen Länge der Führung 12 in dieser integriert ist.

Eine weitere Alternative besteht in der Ausführung nach Figur 4. Bei rahmenlosen Fenstern 10 ist eine weitere Führung 12 vorzusehen, die vorzugsweise an der Scheibenmitte anzuordnen ist. Der Mitnehmer 16 ist fest mit dem Fenster 10 verbunden. Wie bereits in Zusammenhang mit Figur 3 ausgeführt, umschließt der Motor 14 U-förmig den Mitnehmer. Der Motor 14 und der Mitnehmer 16 sind in der Führung 12 integriert, die kompakt in der Türmitte plaziert ist. Das Antriebskonzept läßt sich - in Anlehnung an die Ausführungen zu Figur 2 - wiederum kinematisch umkehren, so daß der Motor 14 fest mit dem Fenster 10 verbunden ist und der Mitnehmer 16 in der Führung 12 in der Tür integriert ist.

## Patentansprüche

1. Kombination einer Vorrichtung zum Bewegen von Teilen eines Kraftfahrzeugs und des bewegenden Teils, mit zumindest einer Führung (12), die zumindest eine Kante des Teils (10) umschliesst und wobei das Teil (10) entlang der Führung (12) verschiebbar ist; mit einem Motor (14), der in Wirkverbindung mit einem Mitnehmer (16) steht, um das Teil (10) zu bewegen, wobei der Mitnehmer (16) in unmittelbarer Nähe zu der Führung (12) angeordnet oder in der Führung (12) integriert ist, **dadurch gekennzeichnet, dass** der Motor (12) als piezoelektrischer Linearmotor ausgeführt ist und den Mitnehmer (16) oder das Teil (10) selbst u-förmig umschliesst.

2. Vorrichtung nach Anspruch 1, **dadurch gekennzeichnet, daß** der Mitnehmer (16) fest mit dem Teil (10) verbunden und der Motor (14) in unmittelbarer Nähe zu der Führung (12) angeordnet oder in der Führung (12) integriert ist.

3. Vorrichtung nach Anspruch 1, **dadurch gekennzeichnet, daß** der Motor (14) fest mit dem Teil (10) verbunden ist.

4. Vorrichtung nach einem der vorhergehenden Ansprüche 1 bis 3, **dadurch gekennzeichnet, daß** die Führung (12) mittig zu dem Teil (10) angeordnet ist.

## Claims

1. Combination of a device for moving parts of a motor vehicle and of the moving part, having at least one guide (12) which encloses at least one edge of the part (10), and the part (10) being displaceable along the guide (12), and having a motor (14) which is operatively connected to a driver (16) in order to move the part (10), the driver (16) being arranged in the direct vicinity of the guide (12) or being integrated in the guide (12), **characterized in that** the motor (12) is designed as a piezoelectric linear motor and encloses the driver (16) or the part (10) itself in a U-shaped manner.

2. Device according to Claim 1, **characterized in that** the driver (16) is connected fixedly to the part (10) and the motor (14) is arranged in the direct vicinity of the guide (12) or is integrated in the guide (12).

3. Device according to Claim 1, **characterized in that** the motor (14) is connected fixedly to the part (10).

4. Device according to one of the preceding Claims 1 to 3, **characterized in that** the guide (12) is arranged centrally with respect to the part (10).

## Revendications

1. Combinaison d'un dispositif pour entraîner des pièces d'un véhicule automobile et de la pièce à déplacer comportant au moins un guide (12) entourant au moins un bord de la pièce (10) qui coulisse le long du guide (12), un moteur (14) coopérant avec un organe d'entraînement (16) pour entraîner la pièce (10),
l'organe d'entraînement (16) étant installé au voisinage immédiat du guide (12) ou étant intégré dans le guide (12),
**caractérisée en ce que**
le moteur (12) est un moteur linéaire piézo-électrique qui entoure lui-même par une forme de U l'organe d'entraînement (16) ou la pièce (10).

2. Combinaison selon la revendication 1,
**caractérisée en ce que**
l'organe d'entraînement (16) est relié solidairement à la pièce (10) et le moteur (14) est installé au voisinage immédiat du guide (12) ou est intégré dans le guide (12).

3. Combinaison selon la revendication 1,
**caractérisée en ce que**
le moteur (14) est relié solidairement à la pièce (10).

4. Combinaison selon l'une des revendications 1 à 3,
**caractérisée en ce que**
le guide (12) est installé au milieu de la pièce (10).
